# EUROPÄISCHE PATENTSCHRIFT

(11) **EP 2 322 441 B1**
(45) Veröffentlichungstag und Bekanntmachung des Hinweises auf die Patenterteilung: **23.10.2013**
(21) Anmeldenummer: 10190123.9
(22) Anmeldetag: 05.11.2010
(51) Int. Cl.: B65D 21/02

(54) **Stapelbarer Transport- und Lagerbehälter aus Kunststoff und Verfahren zu dessen Herstellung**
Stackable plastic transport and storage container
Récipient de transport et de stockage empilable en plastique

(30) Priorität: 13.11.2009 DE 102009046693
(43) Veröffentlichungstag der Anmeldung: 18.05.2011
(73) Patentinhaber: BITO-Lagertechnik Bittmann GmbH, 55590 Meisenheim (DE)
(72) Erfinder: Pick, Rolf, 55767 Hattgenstein (DE)
(74) Vertreter: Richardt Patentanwälte GbR

(56) Entgegenhaltungen:
- AT-B- 368 464
- DE-A1- 19 932 068
- US-A- 3 361 293

## Beschreibung

Die Erfindung betrifft einen stapelbaren Transport- und Lagerbehälter aus Kunststoff, insbesondere einen stapelbaren Transport- und Lagerbehälter mit verstärkten Eckbereichen.

Aus dem Stand der Technik ist ein Transport- und Lagerbehälter aus Kunststoff mit verstärkten Eckbereichen bekannt, siehe z.B. US 3361293. Solche Transport- und Lagerbehälter werden vor allem zur Lagerung von schweren Gütern verwendet. Wenn mehrere dieser Transport- und Lagerbehälter gestapelt werden, wird eine Verstärkung der Eckbereiche notwendig, um die Stabilität der einzelnen Lagerbehälter zu gewährleisten. Die DE 199 31 269 A1 beschreibt einen Transport- und Lagerbehälter mit einem quer zum Boden verlaufenden Stützelement zur Versteifung bzw. Entlastung zumindest einer der Seitenwände.

DE 103 35 629 A1 beschreibt einen Transport- und Lagerbehälter mit mehreren an einem Grundkörper befestigten Eckwinkeln. Diese Eckwinkel sind winkelförmig und erhöhen die Stabilität des Transport- und Lagerbehälters nur geringfügig. Die Eckwinkel werden durch Zuschneiden oder Stanzen hergestellt. Dabei ist der absolut parallele Verlauf aller Kanten von ausschlaggebender Bedeutung. Auch die Form des oberen und des unteren Endes der Eckwinkel muss genau eingehalten werden, damit die Behälter stapelbar sind. Die Herstellung der Eckwinkel erfordert also eine hohe Präzision und ist äußerst aufwändig.

DE 2007 011 823 U1 beschreibt einen Transport- und Lagerbehälter, der klappbar ist. Zur Versteifung sind Hohlkammerprofile an den Ecken zwischen Stapelecken und Fußstücken aufsteckbar. Die angesteckten Hohlkammerprofile verhindern ein Zusammenklappen des Behälters und erhöhen die Stabilität des Behälters nur geringfügig. Die Steckverbindung kann wieder gelöst werden, wenn der Behälter zusammengeklappt werden soll.

Dem gegenüber liegt der Erfindung die Aufgabe zugrunde, einen verbesserten stapelbaren Transport- und Lagerbehälter zu schaffen.

Die der Erfindung zugrunde liegende Aufgabe wird mit den Merkmalen der unabhängigen Patentansprüche gelöst. Bevorzugte Ausführungsformen der Erfindung sind in den abhängigen Patentansprüchen angegeben.

Erfindungsgemäß besteht der stapelbare Transport- und Lagerbehälter aus Kunststoff. Ferner weist der stapelbare Transport- und Lagerbehälter einen Grundkörper zur Aufnahme eines Gutes auf, wobei es sich bei dem Grundkörper um ein Kunststoff-Spritzgussteil handelt. An seinen Eckbereichen weist der Grundkörper einen vorspringenden oberen und unteren Rand auf. Zwischen dem oberen und unteren Rand ist je ein Hohlkammerprofil aus Kunststoff an dem Grundkörper befestigt. Vorzugsweise verfügt der Grundkörper über vier dieser Eckbereiche und somit auch über vier Hohlkammerprofüe aus Kunststoff.

Die Verstärkung des Eckbereiches mit einem Hohlkammerprofil aus Kunststoff ist vorteilhaft, da so eine günstige Möglichkeit der Versteifung geschaffen wird. Ein Hohlkammerprofil weist gegenüber anderen Profilformen eine erheblich höhere Steifigkeit aus. Dadurch, dass das Hohlkammerprofil aus Kunststoff ist, lässt es sich beispielsweise stoffschlüssig mit dem Grundkörper verbinden. Die vorspringenden oberen und unteren Ränder in den Eckbereichen decken das Hohlkammerprofil ab. Im Falle mehrerer gestapelter Transport- und Lagerbehälter wird der untere Rand eines oberen Behälters auf den oberen Rand eines unteren Behälters gestapelt.

Nach Ausführungsformen der Erfindung sind die Hohlkammerprofile Abschnitte eines Hohlkammer-Endlosprofils. Dies ist vorteilhaft, da die Hohlkammerprofile so kostengünstig hergestellt werden können, beispielsweise im Extrusionsverfahren. Dadurch, dass zur Stapelung der obere und untere Rand des Grundkörpers verwendet wird, ist keine spezielle Form des Anfangs oder des Endes des Hohlkammerprofils nötig.

Beim kostengünstigen Extrusionsverfahren wird ein Endlosprofil hergestellt, welches anschließend in Abschnitte unterteilt wird. Die Unterteilung kann beispielsweise durch Schneiden erfolgen. Ein Hohlkammerprofil ist also ein aus einem Hohlkammerendlosprofil herausgeschnittener Abschnitt. Beim Schneiden kann die genau Form des Anfangs und des Endes des Abschnitts nicht präzise gewählt werden. Dies ist jedoch unerheblich, da der obere und der untere Rand des Grundkörpers die jeweiligen Enden der Hohlkammerprofile abdecken. Somit ist trotz der nicht exakt wählbaren Form des Anfangs und des Endes der Hohlkammerprofile problemlos ein Stapeln der Transport- und Lagerbehälter möglich.

Nach Ausführungsformen der Erfindung ist der obere Rand stufenförmig zur Ausbildung einer Stapelfläche. Mit anderen Worten ist der obere Rand so ausgebildet, dass er eine Stapelfläche aufweist, die den unteren Rand eines auf ihm gestapelten Lagerbehälters an mindestens zwei Seiten umschließt. Dadurch, dass vorzugsweise an allen vier Ecken der obere Rand derart ausgebildet ist, ist ein Verschieben eines auf den Lagerbehälter gestapelten Lagerbehälters nicht möglich.

Nach Ausführungsformen der Erfindung sind am unteren Rand des Lagerbehälters kufenförmige Stapelelemente angeordnet. Diese kufenförmigen Stapelelemente erhöhen die Stabilität mehrerer gestapelter Transport- und Lagerbehälter. Beispielsweise verlaufen die Kufen unter einer Seitenwand des Grundkörpers und werden an drei Seiten vom oberen Rand des unteren Behälters umschlossen. Vorzugsweise befinden sich zwei Kufen unter dem Transport- und Lagerbehälter, sodass ein Verschieben eines gestapelten Behälters unmöglich wird.

Nach Ausführungsformen der Erfindung bestehen die Hohlkammerprofile aus dem gleichen Kunststoff wie der Grundkörper oder einem dazu kompatiblen Kunststoff. Dies ist vorteilhaft, da so die Hohlkammerprofile mit dem Grundkörper stoffschlüssig verbunden werden können. Ein zu einem anderen Kunststoff kompatibler Kunststoff lässt sich beispielsweise aufgrund ähnlicher Schmelztemperaturen und geeigneter Struktur mit dem anderen Kunststoff verschweißen.

Erfindungsgemäß sind die Hohlkammerprofile am Grundkörper stoffschlüssig befestigt. Dies ist vorteilhaft, da eine feste Verbindung des Hohlkammerprofils am Grundkörper nötig ist, um eine Versteifung des gesamten Grundkörpers zu erreichen. Es ist zu beachten, dass auch andere Befestigungsmöglichkeiten, wie zum Beispiel Schraubverbindungen oder Steckverbindungen, möglich sind. Eine stoffschlüssige Befestigung der Hohlkammerprofile am Grundkörper ist vorteilhaft, da so die Stabilität des Behälters signifikant erhöht wird. Eine Befestigung beispielsweise als Steckverbindung ist leichter lösbar und erhöht die Stabilität des Behälters im Vergleich zur stoffschlüssigen Befestigung des Hohlkammerprofils nur in einem geringerem Maße. Die stoffschlüssige Befestigung der Hohlkammerprofile ist also besonders vorteilhaft für Transport- und Lagerbehälter für schwere Güter. Bei einer stoffschlüssigen Befestigung ist es möglich mehrere Transport- und Lagerbehälter mit schweren Lasten aufeinander zu stapeln.

Nach Ausführungsformen der Erfindung ist zwischen den Hohlkammerprofilen und dem oberen und unteren Rand jeweils ein Spalt zum Toleranzausgleich angeordnet. Vorzugsweise beträgt die Größe dieser beiden Spalte jeweils 0,5-2mm. Herstellungsbedingt ist jeder Grundkörper und jedes Hohlkammerprofil toleranzbehaftet. Daher sind die vorgesehenen Toleranzausgleichspalte von Vorteil, um diese Toleranzen auszugleichen. Bei der Stapelung werden die Toleranzausgleichspalte durch eine Verbiegung der oberen und unteren Ränder geschlossen. Diese Verbiegung tritt ein, da die oberen und unteren Ränder vorzugsweise nicht so steif sind wie die Hohlkammerprofile und durch große Gewichte verbogen werden können.

Nach Ausführungsformen der Erfindung ist in einem der Hohlkammerprofile ein RFID-Chip angeordnet. RFID bedeutet Radio Frequency IDentification, Identifizierung mit Hilfe elektromagnetischer Wellen. Hierfür kann beispielsweise in jedem Hohlkammerprofil eine Ausnehmung vorhanden sein, sodass ein RFID-Chip eingefügt werden könnte. Vorzugsweise wird nur ein RFID-Chip pro Lagerbehälter verwendet. In dem RFID-Chip können beispielsweise Artikelnummern, Stückzahlen oder Seriennummern gespeichert werden, die dann mit einem geeigneten Lesegerät ausgelesen werden können. Somit können der Lagerbehälter und sein Inhalt bestimmt werden, ohne dass der Benutzer in ihn hineinschauen muss.

Erfindungsgemäß weist der Grundkörper an den Eckbereichen mehrere abgeschrägte Schweißrippen auf. Diese Schweißrippen dienen der Verschweißung mit dem Hohlkammerprofil. Die Hohlkammerprofile weisen jeweils eine Außenseite und eine Ebene auf. Die Ebene erstreckt sich von einem seitlichen Endbereich der Außenseite bis zum anderen Endbereich der Außenseite und deckt die abgeschrägten Schweißrippen ab. Die schrägen Flächen der Schweißrippen verlaufen parallel zu der Ebene. Solch eine Ausführungsform ist vorteilhaft, da durch die Schweißrippen ein optimales Verschweißen der Hohlkammerprofile mit dem Grundkörper an den Eckbereichen gewährleistet wird.

Nach Ausführungsformen der Erfindung erstreckt sich an jedem seitlichen Ende der Hohlkammerprofile die Außenseite über einen Verbindungspunkt der Ebene mit der Außenseite hinaus und schließt bündig mit einer Abschlussrippe des Grundkörpers ab. Dadurch, dass sich die Außenseite über die letzte äußerste Schweißrippe hinaus erstreckt und bündig mit einer Abschlussrippe des Grundkörpers abschließt, funktioniert dieser Bereich der Außenseite als Blende für den zu verschweißenden Bereich. In Kombination mit der Abschlussrippe verdeckt dieser Bereich der Außenseite den verschweißten Bereich und verhindert den Schweißaustrieb von Plastikfusseln beim Schweißvorgang. Dadurch entsteht ein optisch ansprechendes glattes Oberfiächenbild und es wird verhindert, dass die beim Schweißen auftretenden Plastikfusseln in den Lagerbehälter gelangen.

In einem weiteren Aspekt betrifft die Erfindung ein System mit mehreren stapelbaren Transport- und Lagerbehälter wie oben beschrieben. Die oberen und unteren Bereiche jedes Transport- und Lagerbehälters sind zur Ausbildung einer formschlüssigen Verbindung zwischen zwei Transport- und Lagerbehältern ausgebildet. Dies bedeutet, dass die mehreren gestapelten Transport- und Lagerbehälter nicht relativ zueinander verschoben werden können.

In einem weiteren Aspekt betrifft die Erfindung ein Verfahren zur Herstellung eines stapelbaren Transport- und Lagerbehälters wie oben beschrieben. Der Grundkörper wird dabei im Spritzgussverfahren hergestellt. Die Hohlkammerprofile werden aus einem im Extrusionsverfahren hergestellten Endlosprofil hergestellt. Dies ist vorteilhaft, da sich Kunststoffteile im Extrusionsverfahren kostengünstiger herstellen lassen.

Nach Ausführungsformen der Erfindung werden die Hohlkammerprofile ebenfalls im Spritzgussverfahren hergestellt.

Nach Ausführungsformen der Erfindung wird ein RFID-Ghip in eine Hohlkammer eines Hohlkammerprofils eingesetzt und am Hohlkammerprofil befestigt, sodass der Lagerbehälter später bei der Benutzung einfach auf elektronische Weise erkannt werden kann.

Nach Ausführungsformen der Erfindung bestehen die Hohlkammerprofile und der Grundkörper aus miteinander kompatiblen Kunststoffen und werden mittels Vibrationsspiegel oder Ultraschallschweißen aneinander befestigt. Diese Schweißtechniken sind besonders vorteilhaft zur Verbindung von Kunststoffen.

Nach Ausführungsformen der Erfindung bestehen die Hohlkammerprofile und der Grundkörper aus dem gleichen Kunststoff. Dies ist vorteilhaft, da so ein gutes Verschweißen möglich ist. Ferner ist dies vorteilhaft im Falle des Recyclings eines Lagerbehälters. Da alle Bauteile des Behälters aus dem gleichen Kunststoff bestehen, muss keinerlei Trennung beim Recycling des Kunststoffbehälters beachtet werden.

Im Folgenden werden Ausführungsformen der Erfindung anhand der Zeichnungen näher erläutert. Es zeigen:
- Figuren 1 a-c: eine schematische Darstellung des Grundkörpereck- bereichs und eines Hohlkammerprofils;
- Figur 2: eine schematische Darstellung von Ausschnitten zweier Transport- und Lagerbehälter;
- Figur 3: eine schematische Darstellung eines Hohlkammerprofils und eines Grundkörpereckbereichs; und
- Figur 4: eine schematische Darstellung eines Hohlkammerprofils und eines Grundkörpereckbereichs.

Im Folgenden sind einander ähnliche Elemente mit denselben Bezugszeichen gekennzeichnet.

Figur 1a zeigt einen Grundkörpereckbereich 100 mit Schweißrippen 102 und zwei Abschlussrippen 104. Die Schweißrippen 102 weisen eine abgeschrägte Oberfläche 106 auf. Die abgeschrägten Oberflächen 106 verlaufen parallel zu der Ebene 108 des in Figur 1b dargestellten Hohlkammerprofils 110.

Das Hohlkammerprofil 110 in Figur 1b umfasst eine Außenseite 112, die Ebene 108 und mehrere Hohlkammern 114. Die Hohlkammern 114 dienen zur Erhöhung der Steifigkeit des Hohlkammerprofils 110. Die Außenseite 112 ist mit der Ebene 108 und zwei Verbindungspunkten 116 verbunden. Die Außenseite 112 erstreckt sich dabei noch über die Verbindungspunkte 116 hinaus.

An den Verbindungspunkten 116 befindet sich ferner jeweils eine Stufe 118, deren Oberfläche 106 parallel zu der Ebene 108 verläuft.

Figur 1c zeigt den zusammengesetzten Zustand des Grundkörpereckbereichs 100 mit dem Hohlkammerprofil 110. Im zusammengesetzten Zustand sind die Oberflächen 106 der Schweißrippen 102 vom Hohlkammerprofil 110 abgedeckt. Dadurch, dass die Ebene 108 parallel zur Oberfläche 106 verläuft, kann das Hohlkammerprofil leicht mit dem Grundkörpereckbereich 100 verschweißt werden.

Die Außenseite 112 des Hohlkammerprofils 110 erstreckt sich an beiden Seiten über die jeweils letzte Schweißrippe 102 hinaus bis zur Abschlussrippe 104 und schließt mit ihr bündig ab. Die Abschlussrippe 104 bildet in Kombination mit der Außenseite 112 eine Blende für den Bereich der Schweißrippen 106, sodass beim Schweißen keinerlei Fusseln aus dem Schweißbereich austreten können und den Lagerbehälter verschmutzen können. Außerdem wird dadurch eine von außen für den Benutzer sichtbare, optisch ansprechende Oberfläche geschaffen.

Figur 2 ist eine schematische Darstellung von Ausschnitten eines ersten Transport- und Lagerbehälters 200 und eines zweiten Transport- und Lagerbehälters 202. Der erste Behälter 200 ist dabei auf den zweiten Behälter 202 gestapelt. Der erste Behälter 200 weist am unteren Bereich ein Stapelelement 204 in Kufenform auf. Der obere Rand 206 des zweiten Behälters 202 ist stufenförmig ausgebildet. Auch an der Unterseite des Stapelelements 204 befindet sich ein stufenförmiger Absatz 208.

Die beiden Stufenhöhen entsprechen einander, sodass das Stapelelement 204 passgenau auf den oberen Rand 206 aufsetzbar ist. Das Stapelelement 204 wird also an drei Seiten - nämlich vorne, hinten und rechts - vom oberen Rand 206 umschlossen.

Auf der anderen Seite (nicht dargestellt) der Behälter 200 und 202 befindet sich die gleiche Anordnung, sodass dort das Stapelelement ebenfalls von drei Seiten - von vorne, hinten und links - vom oberen Rand umschlossen wird. Damit ist eine Verschiebung der beiden Behälter 200 und 202 relativ zueinander im gestapelten Zustand ausgeschlossen.

Figur 3 ist eine schematische Darstellung eines Grundkörpereckbereiches 100 mit einem oberen Rand 206 und eines Hohlkammerprofils 110. Es ist gut zu sehen, dass die Außenseite 112 des Hohlkammerprofils 110 den gesamten Schweißbereich abdeckt, sodass das Austreten von beim Schweißvorgang auftretenden Fusseln verhindert wird und außerdem eine für den Benutzer angenehme Oberflächenoptik entsteht.

Figur 4 ist eine schematische Darstellung eines Grundkörpereckbereiches 100 und eines Hohlkammerprofils 110. Die Schweißrippen 102 sind gut zu erkennen. Sie weisen eine abgeschrägte Oberfläche auf, die parallel zur Ebene 108 des Hohlkammerprofils 110 verläuft.

Im montierten Zustand schließen die Oberflächen der Schweißrippen 102 bündig mit der Ebene 108 ab. Außerdem ist oberhalb und unterhalb des Hohlkammerprofils 110 im montierten Zustand jeweils ein Spalt zum Toleranzausgleich angeordnet. Da sowohl das Hohlkammerprofil 110 als auch der Grundkörpereckbereich 100 Toleranzen im Herstellungsprozess unterlegen sind, sind diese Spalte notwendig, um zu gewährleisten, dass das Hohlkammerprofil 110 zwischen den oberen unteren Rand des Grundkörpers passt. Sobald zwei Behälter aufeinander gestapelt werden, verbiegt sich der obere und untere Rand des Grundkörpers, sodass der Spalt verschwindet und der Behälter aufgrund der versteiften Grundkörpereckbereiche 100 Stabilität erhält.

### Bezugszeichenliste

- 100: Grundkörpereckbereich
- 102: Schweißrippen
- 104: Abschlussrippen
- 106: abgeschrägte Oberfläche
- 108: Ebene
- 110: Hohlkammerprofil
- 112: Außenseite
- 114: Hohlkammern
- 116: Verbindungspunkte
- 200: Transport- und Lagerbehälter
- 202: Transport- und Lagerbehälter
- 204: Stapelelement
- 206: oberer Rand
- 208: stufenförmiger Absatz

## Patentansprüche

1. Stapelbarer Transport- und Lagerbehälter aus Kunststoff mit einem Grundkörper zur Aufnahme eines Gutes, wobei es sich bei dem Grundkörper um ein Kunststoffspritzgussteil handelt, wobei der Grundkörper an seinen Eckbereichen (100) einen vorspringenden oberen (206) und unteren Rand aufweist und zwischen dem oberen und unteren Rand je ein Hohlkammerprofil (110) aus Kunststoff an dem Grundkörper stoffschlüssig befestigt ist, wobei der Grundkörper an den Eckbereichen mehrere abgeschrägte Schweißrippen (102) aufweist, wobei die Hohlkammerprofile jeweils eine Außenseite (112) und eine Ebene (108) aufweisen, wobei sich die Ebene von einem seitlichen Endbereich der Außenseite bis zum anderen Endbereich der Außenseite erstreckt und die abgeschrägten Schweißrippen abdeckt, und wobei die schrägen Flächen (106) der Schweißrippen parallel zu der Ebene verlaufen.

2. Stapelbarer Transport- und Lagerbehälter nach Anspruch 1, wobei die Hohlkammerprofile Abschnitte eines Hohlkammerendlosprofils sind.

3. Stapelbarer Transport- und Lagerbehälter nach einem der vorhergehenden Ansprüche, wobei die Hohlkammerprofile einstückig ausgebildet sind.

4. Stapelbarer Transport- und Lagerbehälter nach einem der vorhergehenden Ansprüche, wobei der obere Rand stufenförmig zur Ausbildung einer Stapelfläche ist.

5. Stapelbarer Transport- und Lagerbehälter nach einem der vorhergehenden Ansprüche, wobei am unteren Rand kufenförmige Stapelelemente (204) angeordnet sind.

6. Stapelbarer Transport- und Lagerbehälter nach einem der vorhergehenden Ansprüche, wobei die Hohlkammerprofile aus dem gleichen Kunststoff wie der Grundkörper oder einem dazu kompatiblen Kunststoff bestehen.

7. Stapelbarer Transport- und Lagerbehälter nach einem der vorhergehenden Ansprüche, wobei zwischen den Hohlkammerprofilen und dem oberen und unteren Rand jeweils ein Spalt zum Toleranzausgleich angeordnet ist.

8. Stapelbarer Transport- und Lagerbehälter nach einem der vorhergehenden Ansprüche, wobei ein RFID-Chip in einem der Hohlkammerprofile angeordnet ist.

9. Stapelbarer Transport- und Lagerbehälter nach Anspruch 8, wobei sich an jedem seitlichen Ende der Hohlkammerprofile die Außenseite über einen Verbindungspunkt (116) der Ebene mit der Außenseite hinaus erstreckt und bündig mit einer Abschlussrippe (104) des Grundkörpers abschließt.

10. System mit mehreren stapelbaren Transport- und Lagerbehältern nach einem der Ansprüche 1-9, wobei die oberen und unteren Bereiche jedes Transport- und Lagerbehälters zur Ausbildung einer formschlüssigen Verbindung zwischen zwei Transport- und Lagerbehältern ausgebildet sind.

11. Verfahren zur Herstellung eines stapelbaren Transport- und Lagerbehälters nach einem der Ansprüche 1-9, wobei der Grundkörper im Spritzgussverfahren hergestellt wird, und wobei die Hohlklammerprofile aus einem im Extrusionsverfahren hergestellten Hohlkammerendlosprofil hergestellt werden.

12. Verfahren nach Anspruch 11, wobei ein RFID-Chip in eine Hohlkammer eines Hohlkammerprofils eingesetzt wird und am Hohlkammerprofil befestigt wird.

13. Verfahren nach einem der Ansprüche 11 oder 12, wobei die Hohlkammerprofile und der Grundkörper aus miteinander kompatiblen Kunststoffen bestehen und mittels Vibrations-, Spiegel- oder Ultraschallschweißens aneinander befestigt werden.

14. Verfahren nach Anspruch 13, wobei die Hohlkammerprofile und der Grundkörper aus dem gleichen Kunststoff bestehen.

## Claims

1. Stackable transport and storage container made of plastics material, comprising a main body for receiving an item, wherein the main body is an injection moulded plastics part, wherein the main body comprises protruding upper (206) and lower edges at its corner regions (100), and a hollow chamber profile (110) made of plastics material is bonded between each upper and lower edge to the main body, wherein the main body comprises a plurality of chamfered welded ribs (102) at its corner regions, wherein each hollow chamber profile comprises an outer side (112) and a plane (108), wherein the plane extends from one lateral end region of the outer side to the other end region of the outer side and covers the chamfered welded ribs, and wherein the oblique faces (106) of the welded ribs extend parallel to the plane.

2. Stackable transport and storage container according to claim 1, wherein the hollow chamber profiles are portions of a continuous hollow chamber profile.

3. Stackable transport and storage container according to any of the preceding claims, wherein the hollow chamber profiles are formed in one piece.

4. Stackable transport and storage container according to any of the preceding claims, wherein the upper edge is stepped for forming a stacking surface.

5. Stackable transport and storage container according to any of the preceding claims, wherein stacking elements (204) in the form of a skid are arranged on the lower edge.

6. Stackable transport and storage container according to any of the preceding claims, wherein the hollow chamber profiles are composed of the same plastics material as the main body or a plastics material compatible therewith.

7. Stackable transport and storage container according to any of the preceding claims, wherein a gap for compensation of tolerance is arranged between each hollow chamber profile and upper and lower edge.

8. Stackable transport and storage container according to any of the preceding claims, wherein an RFID chip is arranged in one of the hollow chamber profiles.

9. Stackable transport and storage container according to claim 8, wherein, at each lateral end of the hollow chamber profiles, the outer side extends beyond a connection point (116) of the plane to the outer side and is flush with an adjoining rib (104) of the main body.

10. System comprising a plurality of stackable transport and storage containers according to any of claims 1-9, wherein the upper and lower regions of each transport and storage container are designed to form a positive fit between two transport and storage containers.

11. Method for producing a stackable transport and storage container according to any of claims 1-10, wherein the main body is produced by an injection moulding process, and wherein the hollow chamber profiles are produced from a continuous hollow chamber profile produced by an extrusion moulding process.

12. Method according to claim 11, wherein an RFID chip is inserted into one hollow chamber of a hollow chamber profile and is attached to the hollow chamber profile.

13. Method according to either claim 11 or claim 12, wherein the hollow chamber profiles and the main body are composed of mutually compatible plastics materials and are attached to each other by means of vibration, butt or ultrasonic welding.

14. Method according to claim 13, wherein the hollow chamber profiles and the main body are composed of the same plastics material.

## Revendications

1. Récipient de transport et de stockage empilable en matière plastique, comprenant un corps de base pour recevoir une marchandise, dans lequel le corps de base est constitué d'une pièce de matière plastique moulée par injection, dans lequel le corps de base présente, dans ses zones de coin (100), un bord supérieur (206) et un bord inférieur saillants et, entre les bords supérieur et inférieur, respectivement, un profilé à chambre creuse (110) formé de matière plastique est fixé au corps de base par liaison matérielle, dans lequel le corps de base présente, dans les zones de coin, plusieurs ailettes de soudure biseautées (102), dans lequel les profilés à chambre creuse présentent respectivement un côté externe (112) et un plan (108), dans lequel le plan s'étend d'une zone d'extrémité latérale du côté externe à l'autre zone d'extrémité du côté externe et recouvre les ailettes de soudure biseautées, et dans lequel les faces inclinées (106) des ailettes de soudure s'étendent parallèlement au plan.

2. Récipient de transport et de stockage empilable selon la revendication 1, dans lequel les profilés à chambre creuse sont des sections d'un profilé à chambre creuse continu.

3. Récipient de transport et de stockage empilable selon l'une quelconque des revendications précédentes, dans lequel les profilés à chambre creuse sont formés d'un seul tenant.

4. Récipient de transport et de stockage empilable selon l'une quelconque des revendications précédentes, dans lequel le bord supérieur est conformé en gradins pour former une surface d'empilage.

5. Récipient de transport et de stockage empilable selon l'une quelconque des revendications précédentes, dans lequel des éléments d'empilage (204) en forme de patins sur le bord inférieur.

6. Récipient de transport et de stockage empilable selon l'une quelconque des revendications précédentes, dans lequel les profilés à chambre creuse sont constitués de la même matière plastique que le corps de base ou d'une matière plastique qui lui est compatible.

7. Récipient de transport et de stockage empilable selon l'une quelconque des revendications précédentes, dans lequel un interstice est ménagé entre les profilés à chambre creuse et les bords supérieur et inférieur respectivement pour assurer une compensation des tolérances.

8. Récipient de transport et de stockage empilable selon l'une quelconque des revendications précédentes, dans lequel une puce IDFR est aménagée dans l'un des profilés à chambre creuse.

9. Récipient de transport et de stockage empilable selon la revendication 8, dans lequel, à chaque extrémité latérale des profilés à chambre creuse, le côté externe s'étend à partir d'un point de liaison (116) du plan avec le côté externe et se termine à fleur avec une ailette d'arrêt (104) du corps de base.

10. Récipient de transport et de stockage empilable selon l'une quelconque des revendications 1 à 9, dans lequel les zones supérieures et inférieures de chaque récipient de transport et de stockage sont conformées pour constituer une liaison avec adaptation de formes entre deux récipients de transport et de stockage.

11. Récipient de transport et de stockage empilable selon l'une quelconque des revendications 1 à 10, dans lequel le corps de base est fabriqué par un procédé de moulage par injection et dans lequel les profilés à chambre creuse sont élaborés à partir d'un profilé à chambre creuse continu fabriqué par extrusion.

12. Procédé selon la revendication 11, dans lequel une puce IDRF est utilisée dans une chambre creuse d'un profilé à chambre creuse et fixé au profilé à chambre creuse.

13. Procédé selon l'une quelconque des revendications 11 ou 12, dans lequel les profilés à chambre creuse et le corps de base sont constitués de matières plastiques compatibles entre elles et sont fixés l'un à l'autre par soudage à vibrations, soudage en bout à l'aide de réflecteurs ou soudage par ultrasons.

14. Procédé selon la revendication 13, dans lequel les profilés à chambre creuse et le corps de base sont constitués de la même matière plastique.
